# EUROPÄISCHE PATENTSCHRIFT

(11) **EP 0 577 977 B1**
(45) Veröffentlichungstag und Bekanntmachung des Hinweises auf die Patenterteilung: **19.03.1997**
(21) Anmeldenummer: 93108979.1
(22) Anmeldetag: 04.06.1993
(51) Int. Cl.: G09F 3/10, G09F 3/02

(54) **Mehrschichtiges Etikett**
Multilayer label
Etiquette à couches multiples

(30) Priorität: 24.06.1992 DE 9208409 U
(43) Veröffentlichungstag der Anmeldung: 12.01.1994
(73) Patentinhaber: Beiersdorf Aktiengesellschaft, D-20245 Hamburg (DE)
(72) Erfinder: Nickhold, Albrecht, D-2000 Hamburg 62 (DE)

(56) Entgegenhaltungen:
- EP-A- 0 087 987
- EP-A- 0 149 135
- EP-A- 0 328 925
- WO-A-91/04161
- WO-A-91/05322
- DE-A- 3 322 099
- FR-A- 2 224 536

## Beschreibung

Die Erfindung betrifft ein mehrschichtiges Etikett mit mehreren selbstklebenden, übereinander liegenden Etiketten.

Mehrschichtige Etiketten sind bekannt und werden in der Praxis verbreitet eingesetzt, etwa in DE-GM 81 15 272 beschrieben und als Datenträger-Schutzetikett im Handel.

In DE-A-33 22 099 wird ein Etikett offenbart, das aus lediglich zwei Etikett-Trägern besteht, wobei der untere mit einer Gummierung von hoher Haft-Klebkraft und der zweite, obere Etikett-Träger mit einer Gummierung von geringer Haft-Klebkraft versehen ist. Der zweite, obere Etikett-Träger ist ablösbar und vom unteren zu entfernen.

WO 91/04161 beschreibt ein mehrschichtiges Etikett, wobei jedes einzelne Etikett mit der gleichen Klebbeschichtung versehen ist, die eine geringe Haftkraft aufweist. Das untere Etikett ist mittels einer hochadhäsiven Beschichtung fest am Untergrund fixiert.
Die Größe der einzelnen Etiketten nimmt dabei im Etikettenstapel in Richtung des unteren Etiketts zu, um ein Entfernen des jeweiligen oberen Etiketts zu ermöglichen.

Aber auch als Ergänzung oder Ersatz von Produktinformationen oder Beipackzetteln sind bereits Etiketten im Einsatz, die aus mehreren Lagen bestehen und dauerhaft an Flaschen oder Packungen angebracht werden können, wie in EP-OS 87.987.

Im Aufbau sind solche Etiketten jedoch nicht einfach genug und es besteht nach wie vor das Bedürfnis nach einem leicht handzuhabenden, ohne viel Aufklärung verständlichen und zugleich einfach herzustellenden mehrschichtigen Etikett.

Aufgabe der Erfindung war es, hier Abhilfe zu schaffen und demgemäß betrifft die Erfindung ein solches Etikett wie es in den Ansprüchen näher gekennzeichnet ist.

Dabei ist jedes Etikett vorzugsweise mit Informationen bedruckt und kann vom darunter liegenden Etikett abgezogen werden und dann entweder an anderer Stelle, etwa des gekennzeichneten Produkts, oder aber auch auf dem Etikettenstapel selbst wieder angeklebt werden. Denn die Kleberschicht eines jeden Deck-Etiketts läßt ein wiederholtes Aufbringen und Abziehen zu, lediglich das Basis-Etikett wird permanent haftend verklebt.

Diese Kleberschicht für reversibles Verkleben kann eine solche vom Typ eines haftfähigen Perlpolymerisats sein, z.B. gemäß DE-PS 2.417.312, wobei Abstufungen der Klebkraft durch Stärke des Masseauftrags oder Flächenaussparungen erzielt werden. Bevorzugt wird aber ein kalottenartig aufgebrachter Haftkleber, wie er in der EP-PS 149.135 beschrieben ist. Dort wird sowohl die Art des Auftrags als auch die nähere Zusammensetzung eines solchen Klebers beschrieben, worauf ausdrücklich Bezug genommen wird.

Anwendung finden kann ein solches Etikett dort, wo außer einem Produktetikett weitere Informationen dem Verbraucher nähergebracht werden sollen oder müssen, der Platz an dem Produkt dafür nicht ausreicht, und der Umwelt zuliebe auf den Umkarton verzichtet werden soll.

Dieses Etikett kann aus Papier oder umweltfreundlichen Folien gefertigt werden, z.B. aus Polypropylen oder Polyethylen.

Der Aufbau ist so geartet, daß das mit dem Produkt verklebte Etikett die stärkste Klebkraft im Verhältnis zu den weiteren Etiketten aufweist.

Die Klebkraft der einzelnen Etiketten nimmt pro Schichtetikett ab, damit immer nur ein Etikett abgezogen werden kann.

Es können außer allgemeinen Produkthinweisen z.B. sogenannte Tagesgebrauchshinweise pro Etikettenschicht angebracht werden, die jeweils dem Gebrauch abgenommen werden, und für den nächsten Tag/Stunde usw. weitere Gebrauchshinweise frei werden.

Grundsätzlich ist das Etikett geeignet den Umkarton unnötig zu machen, da ein Beipackzettel sozusagen in dem Etikett eingebaut ist.

Die Herstellung eines solchen Etiketts ist insb. mit einer im Siebdruck aufzutragenden Klebmasse gemäß EP-PS 149.135 besonders günstig, weil gerade im Bereich der Etiketten-Herstellung ein Bedrucken mittels Siebdruck-Technik, insbesondere Rotationssiebdruck, bereits gang und gäbe ist. Es muß also nicht erst eine neuartige Technologie eingeführt werden, ein für die betriebliche Praxis gewichtiger Vorteil.

Anhand eines Beispiels, dargestellt in Fig. 1, soll die Erfindung erläutert werden, ohne diese aber damit unnötig einschränken zu wollen.
- Fig. 1: zeigt einen Querschnitt, ohne Anspruch auf Maßstäblichkeit, ein Basis-Etikett 1 mit im Vollstrich aufgebrachter Klebmasse 2 für ein permanentes Verkleben, die mit einer Abdekkung 3 eingedeckt ist. Diese Abdeckung 3 hat für ein leichtes Erfassen und Abziehen von der Klebmasse 2 einen seitlich überstehenden Anfasser 4. Auf der Oberseite des Basis-Etiketts 1 ist ein erstes Deck-Etikett 5 mittels kalottenartiger Klebstellen 6 reversibel aufgeklebt. Ein Kleber-freier Bereich 7 dient als Anfasser, um das Deck-Etikett 5 leicht ergreifen und vom Basis-Etikett 1 abziehen zu können. Auf diesem Deck-Etikett 5 ist ein weiteres Deck-Etikett 8 angeordnet, wiederum mit kalottenartigen Klebstellen 9 reversibel aufgeklebt, wobei aber diese Klebstellen 9 von geringerer Anzahl als die der Klebstellen 6 des darunter liegenden Deck-Etiketts 5 sind. Damit ist auch die Klebkraft des obersten Deck-Etiketts 8 geringer als die des darunter liegenden 5, so daß beim Abziehen des obersten Deck-Etiketts 8 das darunter liegende (und alle weiteren darunter liegenden) nicht ihrerseits vom Stapel abgezogen werden. Schließlich hat auch das oberste Deck-Etikett 8 einen Kleber-freien Anfasser 10.

## Patentansprüche

1. Mehrschichtiges Etikett mit einem permanent zu verklebenden Basisetikett (1) mit stark klebendem Haftkleber (2) und einer Abdeckung (3) sowie mindestens zwei oder mehreren Deck-Etiketten (5, 8), die mittels reversiblem Haftkleber (6, 9) übereinander auf dem Basis-Etikett (1) angeordnet sind, wobei das jeweils oberste Deck-Etikett (8) mit Haftkleber (9) von geringerer Klebkraft als das nächstuntere Deck-Etikett (5) bzw. Basis-Etikett (1) ausgerüstet ist.

2. Etikett nach Anspruch 1, dadurch gekennzeichnet, daß der reversible Haftkleber (6, 9) in Form von kalottenartigen Klebstellen angeordnet ist.

3. Etikett nach Anspruch 1, dadurch gekennzeichnet, daß der reversible Haftkleber (6, 9) ein solcher vom Typ haftfähiges Perlpolymerisat ist.

4. Etikett nach Anspruch 1, dadurch gekennzeichnet, daß an der Abdeckung ein Anfasser (4) vorgesehen ist.

5. Etikett nach Anspruch 1, dadurch gekennzeichnet, daß an den Deck-Etiketten kleberfreie Breiche (7, 10) als Anfasser vorgesehen sind.

6. Etikett nach Anspruch 1, dadurch gekennzeichnet, daß die Deck-Etiketten (5, 8) mit den Basis-Etikett (1) deckungsgleich sind.

7. Etikett nach Anspruch 1, dadurch gekennzeichnet, daß am obersten Deck-Etikett (8) weniger kalottenartige Klebstellen (9) vorgesehen sind als an dem nächstunteren (5).

## Claims

1. Multilayer label, having a permanently bonded bottom label (1) with a strong contact adhesive (2) and a cover (3), and at least two or more top labels (5, 8), which are arranged one on top of the other on the bottom label (1) by means of a reversible contact adhesive (6, 9), the uppermost top label (8) in each case being coated with a contact adhesive (9) of lower adhesive strength than the next-lower top label (5) or the bottom label (1).

2. Label according to Claim 1, characterised in that the reversible contact adhesive (6, 9) is arranged in the form of dome-like adhesive points.

3. Label according to Claim 1, characterised in that the reversible contact adhesive (6, 9) is of the adhesive bead polymer type.

4. Label according to Claim 1, characterised in that a tab (4) is provided on the cover.

5. Label according to Claim 1, characterised in that adhesive-free areas (7, 10) are provided as tabs on the top labels.

6. Label according to Claim 1, characterised in that the top labels (5, 8) are congruent with the bottom label (1).

7. Label according to Claim 1, characterised in that fewer dome-like adhesive points (9) are provided on the uppermost top label (8) than on the next-lower label (5).

## Revendications

1. Etiquette à couches multiples avec une étiquette de base (1) à coller en permanence avec un adhésif (2) collant fortement et une couverture (3) ainsi qu'au moins deux ou plusieurs étiquettes de recouvrement (5, 8), qui sont disposées l'une au-dessus de l'autre sur l'étiquette de base (1) au moyen d'un adhésif réversible (6, 9), dans laquelle chaque étiquette de recouvrement supérieure (8) est munie d'un adhésif (9) ayant une force de collage moindre que l'étiquette de recouvrement immédiatement sous-jacente (5), respectivement que l'étiquette de base (1).

2. Etiquette suivant la revendication 1, caractérisée en ce que l'adhésif réversible (6, 9) est disposé en points de colle en forme de calottes.

3. Etiquette suivant la revendication 1, caractérisée en ce que l'adhésif réversible (6, 9) est du type d'un polymérisat en suspension de nature adhésive.

4. Etiquette suivant la revendication 1, caractérisée en ce qu'il est prévu un onglet (4) à la couverture.

5. Etiquette suivant la revendication 1, caractérisée en ce qu'il est prévu des plages libres de colle (7, 10) comme onglets dans les étiquettes de recouvrement.

6. Etiquette suivant la revendication 1, caractérisée en ce que les étiquettes de recouvrement (5, 8) ont le même recouvrement que l'étiquette de base (1).

7. Etiquette suivant la revendication 1, caractérisé, en ce qu'il est prévu moins de points de colle (9) en forme de calotte à l'étiquette de recouvrement supérieure (8) qu'à l'étiquette immédiatement sous-jacente (5).
